# EUROPÄISCHE PATENTANMELDUNG

(11) **EP 1 295 653 A1**
(43) Veröffentlichungstag der Anmeldung: **26.03.2003**
(21) Anmeldenummer: 02018829.8
(22) Anmeldetag: 23.08.2002
(51) Int. Cl.: B21J 15/10, B21J 15/02

(54) **Verfahren zum Verbinden von zwei oder mehr Bauteilen mittels Nieten und Vorrichtung zum Durchführung des Verfahrens**

(30) Priorität: 20.09.2001 DE 10146442
(71) Anmelder: Thyssenkrupp Automotive AG, 44793 Bochum (DE)
(72) Erfinder: Meichsner, Thomas, Dipl.-Ing., 64646 Heppenheim (DE); Leitermann, Wulf, 74206 Bad Wimpfen (DE)

(57) **Zusammenfassung**

Um bei einem Verfahren zum Verbinden von zwei oder mehr Bauteilen mittels Nieten, wobei die Niete von einem Niettreiber (12) gegen einen Gegenhalter (6) durch die Bauteile getrieben und/oder vernietet werden, zu ermöglichen, dass leichtere Werkzeuge eingesetzt werden können und dass die Taktzeit verringert wird, liegen die miteinander zu vernietenden Bauteile auf einer Vorrichtung (3) auf und sind die Gegenhalter (6) als Komponenten dieser Vorrichtung (3) ausgebildet.

Eine Vorrichtung (3) zur Durchführung dieses Verfahrens ist so gestaltet, dass die mit Einrichtungen zum Auflegen, Halten und Führen der Bauteile ausgebildet ist und dass unterhalb der Nietpunkte einzelne Gegenhalter (6) angeordnet sind.

## Beschreibung

Die Erfindung betrifft ein Verfahren zum Verbinden von zwei oder mehr Bauteilen mittels Nieten nach dem Oberbegriff des Anspruchs 1 sowie eine Vorrichtung zur Durchführung dieses Verfahrens. Insbesondere miteinander vernietete Bleche werden in letzter Zeit wieder verstärkt im Fahrzeugbau verwendet. Dieses ist auch bedingt durch die Verwendung von unterschiedlichen Materialien, die miteinander zu Baugruppen verbunden werden. Zusätzlich kann das Verbinden mittels Nieten durch Kleben ergänzt werden.

Zum Nieten derartiger Bauteile werden häufig Nietzangen eingesetzt, bei denen der Niettreiber und der Gegenhalter an den Enden eines gemeinsamen U-förmigen Bügels angebracht werden. Diese Nietzangen werden von Hand oder auch von einem Roboter geführt. Zum Verbinden von Blechen werden üblicherweise Stanzniete verwendet. Beim Einsatz derartiger "Stanzniete" ist es nicht erforderlich, Nietbohrungen in die Bleche einzubringen.

Das vorbeschriebene Verfahren unter Verwendung von hydraulisch oder elektromechanisch betriebenen Nietzangen weist mehrere Nachteile auf. Nietzangen müssen sehr steif und damit sehr schwer ausgebildet werden, je länger ihre Arme sind, also je weiter der Nietpunkt von der Außenkante des Werkstückes entfernt ist. Das führt zu hohen Zangengewichten und großen Elastizitäten im Werkzeug. Des Weiteren müssen starke Roboter eingesetzt werden, die dementsprechend nicht so schnell sind wie leichtere Roboter. Weiterhin nachteilig wird eine hohe Taktzeit benötigt, da die Nietzange erst geöffnet und komplizieret positioniert werden muss, bevor sie an anderer Stelle an einem anderen Nietpunkt wieder angesetzt werden kann. Das verstärkt sich, wenn mit mehreren Robotern und mehreren Nietzangen in einer Vorrichtung gearbeitet wird.

Von daher stellt sich die Aufgabe, ein Verfahren zum Verbinden von zwei oder mehr Bauteilen mittels Nieten zu finden, das mit leichteren Werkzeugen durchgeführt werden kann und eine geringere Taktzeit ermöglicht.

Diese Aufgabe wird mit einem Verfahren mit den Merkmalen des Anspruchs 1 gelöst. In den Ansprüchen 2 bis 6 sind vorteilhafte Aus- und Weiterbildungen des Verfahrens beschrieben. Anspruch 7 beschreibt eine Vorrichtung zur Durchführung des erfindungsgemäßen Verfahrens. In den Ansprüchen 8 bis 12 sind vorteilhafte Aus- und Weiterbildungen dieser Vorrichtung beschrieben.

Ein Ausführungsbeispiel der Erfindung ist in der Zeichnung dargestellt und wird nachfolgend näher beschrieben. Es zeigen
- Fig. 1: die schematische Darstellung einer erfindungsgemäßen Nietvorrichtung und
- Fig. 2: eine Matrize zum Halten der Bodenbaugruppe eines Kraftfahrzeuges.

Im Ausführungsbeispiel werden zwei oder mehr Bleche mittels Nieten miteinander verbunden. Dazu liegen, wie in Fig. 1 schematisch dargestellt, zwei Bleche 1, 2 auf einer Vorrichtung 3 auf. Das unten liegende Blech 2 liegt direkt auf der Vorrichtung 3 auf und wird mittels Justier- und Halteelementen 4 in der vorgesehenen Bearbeitungsposition gehalten. Das mit dem unten liegenden Blech 2 zu verbindende zweite Blech 1 wird beispielsweise mittels Saugnäpfen 5 an seiner Position fixiert. Es ist jedoch auch denkbar, dass die durch Nieten miteinander zu verbindenden Bleche 1, 2 an Haftpunkten mittels eines Haftklebers miteinander verbunden sind, bevor sie miteinander vernietet werden.

Unterhalb der Bleche 1, 2 sind Gegenhalter 6 an den vorgesehenen Nietpositionen an der Vorrichtung 3 befestigt. Diese Gegenhalter 6 sind vorzugsweise gleich aufgebaut. Im Ausführungsbeispiel weisen sie einen Fuß 7, einen Haltering 8, einen Stempel 9 und einen Verstellkeil 10 auf. Je nach Erfordernis muss nur der Fuß 7 eine unterschiedliche Form und der Stempel 9 eine variierende Länge aufweisen. Die übrigen Bauteile des Gegenhalters 6 können für alle Nietpunkte gleich ausgebildet sein. Der Gegenhalter 6 kann vorzugsweise auf der Vorrichtung 3 hinsichtlich seiner Lage und seiner Höhe verstellt werden. Damit wird erreicht, dass er hinsichtlich Lage und Höhe exakt unter dem Nietpunkt positioniert ist.

Für die Verbindung von Blechen 1, 2 miteinander werden vorzugsweise Stanzniete 11 verwendet. Sie werden mittels eines Niettreibers 12 durch die nicht vorgebohrten Bleche 1, 2 getrieben und werden nach diesem Durchtreiben gegen den Gegenhalter 6, der eine entsprechende Kopfausnehmung aufweist, vernietet. Der Niettreiber 12 ist mit einer nicht dargestellten Nietzuführeinrichtung ausgerüstet. Der Niettreiber 12 ist über eine Aufnahme 13 am Ende des Arms eines Roboters befestigt und wird über den Roboter gehalten und positioniert. Eine für das Blechpaket und den Nietvorgang erwünschte Anpresskraft, die es ermöglicht, die Bleche des Blechpakets vor dem Nieten aneinander zu legen, kann über eine Feder 14 oder eine andersartige Druckerzeugung erbracht werden.

Das Stanzen des Bleches und Formen des unteren Nietkopfes kann durch kontinuierliche Krafteinwirkung oder durch Hämmern erfolgen. Sofern es durch Hämmern erfolgt, können die Gegenhaltekräfte von Niettreiber 12 und Roboter verringert werden.

Die Erfindung ist auch ohne Verwendung von Robotern einsetzbar. Auch hier ergeben sich wirtschaftliche Vorteile. Der Niettreiber 12 wird in diesem Fall manuell positioniert und gehalten. Die Nietpositionen müssen dann verständlicherweise auf den Blechen 1, 2 markiert sein.

In einer besonderen Ausbildung kann bei einer verketteten Fertigungs- und Montageeinrichtung die Vorrichtung 3 vor oder nach dem Arbeitsgang des Nietens auch andere Aufgaben haben. Beispielsweise kann eine übliche Stanz- oder Prägematrize, die vorher für die Arbeitsgänge Stanzen, Prägen oder Richten des Bleches eingesetzt wird, mit entsprechenden Gegenhaltern 6 versehen sein. Eine derartige Ausbildung reduziert die Werkzeugkosten.

Sofern es erforderlich ist, können beim Anbinden von dickwandigen Bauteilen diese auch bereits mit Nietlöchern versehen sein. Dieses bringt beim manuellen Vernieten den Vorteil, dass keine separaten Markierungspunkte angebracht werden müssen. Beim Vernieten mit einem Roboter muss die Steuergenauigkeit des Roboters dann jedoch entsprechend hoch sein.

Fig. 2 zeigt schematisch eine Vorrichtung 3 zum Auflegen der Bodengruppe eines PKW's. Bei derartigen Baugruppen mit einer großen Anzahl von Blechen und Profilen, die über Nieten miteinander verbunden werden müssen, gestaltet sich die Ausbildung der Vorrichtung 3 entsprechend aufwendig. Hier kommt jedoch besonders der Vorteil zum Tragen, dass die Gegenhalter gleichartig aufgebaut sind und in Lage und Höhe in einfacher Weise verstellbar sind. Wie ersichtlich, können die Gegenhalter 6 auch horizontal oder schräg an der Vorrichtung 3 befestigt sein. Gerade die Darstellung einer komplexen Bodengruppe gemäß Fig. 2 zeigt den Vorteil des erfindungsgemäßen Verfahrens. Hier können in einfacher Weise mehrere Roboter eingesetzt werden, ohne sich gegenseitig zu behindern, da die Niettreiber 12 wesentlich kleiner sind, als entsprechende Nietzangen ausgebildet sein müssten.

### Bezugszeichenliste

- 1.: Blech
- 2.: Blech
- 3.: Vorrichtung
- 4.: Justier- und Halteelement
- 5.: Saugnapf
- 6.: Gegenhalter
- 7.: Fuß
- 8.: Haltering
- 9.: Stempel
- 10.: Verstellkeil
- 11.: Stanzniet
- 12.: Niettreiber
- 13.: Aufnahme
- 14.: Feder

## Patentansprüche

1. Verfahren zum Verbinden von zwei oder mehr Bauteilen mittels Nieten, wobei die Niete von einem Niettreiber (12) gegen einen Gegenhalter (6) durch die Bauteile getrieben und/oder vernietet werden, **dadurch gekennzeichnet, dass** die miteinander zu vernietenden Bauteile auf einer Vorrichtung (3) aufliegen und die Gegenhalter (6) als Komponenten dieser Vorrichtung (3) ausgebildet sind.

2. Verfahren nach Anspruch 1, **dadurch gekennzeichnet, dass** Vorrichtung (3) und Niettreiber (12) Teile einer verketteten Fertigungs- und/oder Montageeinrichtung sind.

3. Verfahren nach Anspruch 1 oder Anspruch 2, **dadurch gekennzeichnet, dass** der Niettreiber (12) robotergehalten und -geführt ist.

4. Verfahren nach einem oder mehreren der Ansprüche 1 bis 3, **dadurch gekennzeichnet, dass** der Niettreiber (12) mit einer automatischen Nietzuführung ausgerüstet ist.

5. Verfahren nach einem oder mehreren der Ansprüche 1 bis 4, **dadurch gekennzeichnet, dass** wenigstens eines der Nietlöcher an wenigstens einem der Bauteile vorgebohrt ist.

6. Verfahren nach einem oder mehreren der Ansprüche 1 bis 5, **dadurch gekennzeichnet, dass** der Niettreiber (12) vor dem Nieten mit einer vorgegebenen Kraft gegen die zu vernietenden Teile gepresst wird.

7. Vorrichtung zum Durchführen des Verfahrens nach einem oder mehreren der Ansprüche 1 bis 6, **dadurch gekennzeichnet, dass** die Vorrichtung (3) mit Einrichtungen zum Auflegen, Halten und Führen der Bauteile ausgebildet ist und dass unterhalb der Nietpunkte einzelne Gegenhalter (6) angeordnet sind.

8. Vorrichtung nach Anspruch 7, **dadurch gekennzeichnet, dass** die Gegenhalter (6) in Lage und Höhe einstellbar sind.

9. Vorrichtung nach Anspruch 7 oder Anspruch 8, **dadurch gekennzeichnet, dass** die Gegenhalter (6) identisch ausgebildet sind.

10. Vorrichtung nach einem oder mehreren der Ansprüche 7 bis 9, **dadurch gekennzeichnet, dass** die Vorrichtung (3) bei einer verketteten Fertigungs- und Montageanlage in einer vorherigen oder nachfolgenden Arbeitsstation eine andere Funktion hat.

11. Vorrichtung nach Anspruch 10, **dadurch gekennzeichnet, dass** die Vorrichtung (3) in einer anderen Arbeitsstation als Stanz-, Biege- oder Richtvorrichtung eingesetzt ist.

12. Vorrichtung nach einem oder mehreren der Ansprüche 7 bis 11, **dadurch gekennzeichnet, dass** der Niettreiber (12) axial federnd mit der Aufnahme (13) verbunden ist.
